# EUROPÄISCHE PATENTSCHRIFT

(11) **EP 2 832 651 B1**
(45) Veröffentlichungstag und Bekanntmachung des Hinweises auf die Patenterteilung: **29.03.2017**
(21) Anmeldenummer: 14174068.8
(22) Anmeldetag: 26.06.2014
(51) Int. Cl.: B65C 9/00, B65C 9/40

(54) **Verwendung einer Etikettiermaschine mit redundanten Etikettieraggregaten**
Use of a labelling machine with redundant labelling units
Utilisation d'étiqueteuse dotée de modules d'étiquetage redondants

(30) Priorität: 01.08.2013 DE 102013215167
(43) Veröffentlichungstag der Anmeldung: 04.02.2015
(73) Patentinhaber: Krones AG, 93073 Neutraubling (DE)
(72) Erfinder: Mayer, Josef, 93073 Neutraubling (DE); Deglmann, Josef, 93073 Neutraubling (DE); Heimann, Norbert, 93073 Neutraubling (DE)
(74) Vertreter: Grünecker Patent- und Rechtsanwälte PartG mbB

(56) Entgegenhaltungen:
- EP-A1- 1 561 690
- WO-A1-2011/027372
- WO-A1-2011/154980
- DE-A1- 10 227 065
- DE-A1-102010 045 661
- DE-T2- 60 015 376
- DE-U1-202004 009 707
- US-A- 5 709 770
- US-A1- 2013 139 970
- US-B1- 6 796 352

## Beschreibung

Die vorliegende Erfindung betrifft eine Verwendung einer Etikettiermaschine zum Etikettieren von Behältern, wie beispielsweise Flaschen, und ein Verfahren zum Etikettieren von Behältern.

### Stand der Technik

Aus dem Stand der Technik sind Vorrichtungen zum Etikettieren bekannt.

So offenbart beispielsweise die WO 2005/068302 A1 eine Etikettiermaschine, die ein Karussell und ein an dessen Peripherie angeordnetes Etikettieraggregat umfasst, wobei das Etikettieraggregat durch eine am Boden befestigte stationäre Aggregataufnahme positioniert werden kann.

Weiterhin offenbart das Gebrauchsmuster DE 20 2004 009 707 U1 eine Etikettiervorrichtung, bei der zusätzlich zu den an der Peripherie des Karussells angeordneten Etikettieraggregaten eine Andrückvorrichtung vorgesehen ist, die zwischen einer Arbeitsposition und einer Ruheposition verfahren werden kann.

Weiterhin ist aus der DE 10 2010 045 661 A1 eine Verwendung einer Etikettiermaschine und ein Verfahren zum Etikettieren gemäß den Oberbegriffen der Ansprüche 1 und 5 bekannt, wobei das Verfahren zum Ausstatten von Flaschen oder ähnlichen Behältern mit beispielsweise Etiketten unter Verwendung von wenigstens drei Behälterausstattungsaggregaten in einer Behälterausstattungsaggregatsgruppe stattfindet.

Die Behälterausstattungsaggregate der Gruppe können jeweils gleiche Aufgaben übernehmen, d.h. also beispielsweise gleiche Etiketten aufbringen. Sofern die Aggregate ordnungsgemäß funktionieren, übernehmen jeweils zwei der Aggregate die Ausstattung der Behälter mit entsprechenden Ausstattungsmerkmalen, wie beispielsweise Etiketten. Bei Ausfall eines der Aggregate kann das verbleibende dritte Aggregat der Gruppe als Reserveaggregat genutzt werden, um das ausgefallene Aggregat auszugleichen.

### Technische Aufgabe

Ausgehend vom Stand der Technik ist es eine Aufgabe der vorliegenden Erfindung, eine Verwendung einer Etikettiermaschine und ein Verfahren zum Etikettieren bereitzustellen, die auch im Falle einer Sortenumstellung bestmöglich gegen Fehlfunktionen abgesichert ist.

### Lösung

Diese Aufgabe wird erfindungsgemäß durch die Verwendung einer Etikettiermaschine nach Anspruch 1 und das Verfahren zum Etikettieren von Behältern nach Anspruch 5 gelöst. Die Unteransprüche umfassen vorteilhafte Ausführungsformen der Erfindung.

Eine Etikettiermaschine zum Etikettieren von Behältern wie beispielsweise Flaschen wird dazu bereitgestellt, umfassend eine Transportstrecke auf der Behälter transportiert werden können und wenigstens eine Behälterstation, auf der ein Behälter positioniert werden kann, wobei der Transportstrecke wenigstens 6 Etikettieraggregate zugeordnet und jeweils 3 dieser Etikettieraggregate als eine von einer Steuereinheit ansteuerbare Etikettiergruppe vorgesehen sind und wobei die Etikettieraggregate einer Etikettiergruppe geeignet sind, die selbe Etikettieraufgabe auszuführen. Die Einteilung der Etikettieraggregate in Etikettiergruppen versteht sich dabei so, dass jedes Etikettieraggregat nur genau einer Etikettiergruppe zugeordnet ist. Durch das Vorsehen von drei Etikettieraggregaten pro Etikettiergruppe kann selbst für den Fall, dass eines der Etikettieraggregate der Etikettiergruppe umgerüstet werden muss, gewährleistet werden, dass im Falle einer Fehlfunktion des noch arbeitenden Etikettieraggregats ein weiteres Etikettieraggregat zur Verfügung steht, das die Etikettieraufgabe übernehmen kann.

In einer Ausführungsform ist die Etikettiermaschine dadurch gekennzeichnet, dass die Etikettiergruppe drei in Förderrichtung der Transportstrecke hintereinander angeordnete Etikettieraggregate umfasst, wobei die erste Etikettiergruppe die in Förderrichtung ersten drei Etikettieraggregate umfasst und die zweite Etikettiergruppe die darauffolgenden drei Etikettieraggregate umfasst. Hierbei handelt es sich um eine zweckmäßige Anordnung der Etikettieraggregate der Etikettiergruppe, wodurch erreicht wird, dass jede Etikettieraufgabe für sich in einer bestimmten Reihenfolge ausgeführt wird.

Ferner kann vorgesehen sein, dass die erste Etikettiergruppe zum Etikettieren von Behältern mit einem ersten Etikettenformat geeignet ist und die zweite Etikettiergruppe zum Etikettieren von Behältern mit einem zweiten Etikettenformat geeignet ist. So können Behälter in unterschiedlichster Weise etikettiert werden, beispielsweise kann auf der Vorder- und der Rückseite des Behälters ein Etikett aufgebracht werden oder eine erste Gruppe von Behältern kann mit dem ersten Etikett versehen werden und eine zweite Gruppe von Behältern mit den Etiketten der zweiten Etikettiergruppe.

Gemäß einer erfindungsgemäßen Ausführungsform ist vorgesehen, dass das in Transportrichtung der Behälter erste und dritte Etikettieraggregat jeder Etikettiergruppe als arbeitende Etikettieraggregate vorgesehen sind und das jeweils zweite Etikettieraggregat jeder Etikettiergruppe als Reserveetikettieraggregat vorgesehen ist, oder das in Transportrichtung der Behälter erste und zweite Etikettieraggregat jeder Etikettiergruppe als arbeitende Etikettieraggregate vorgesehen sind und das jeweils dritte Etikettieraggregat jeder Etikettiergruppe als Reserveetikettieraggregat vorgesehen ist. Diese Einteilung der Etikettieraggregate macht es insbesondere im Fall der Umrüstung der Etikettieraggregate einer Etikettiergruppe auf ein anderes Etikett möglich, das ursprüngliche Etikett während der Umrüstung eines der beiden arbeitenden Etikettieraggregate weiter zu etikettieren, wobei in diesem Fall immer das Reserveaggregat zur Verfügung steht, bis dieses umgerüstet wird.

In einer weiteren Ausführungsform ist die Steuereinheit geeignet, die Etikettieraggregate jeder Etikettiergruppe zu steuern und einen Wechsel zwischen den arbeitenden Etikettieraggregaten und/oder dem Reserveetikettieraggregat automatisch auszuführen, oder der Wechsel kann von einem Bediener manuell eingestellt werden. So kann eine möglichst automatisierte und daher weniger fehleranfällige Etikettierung von Behältern erreicht werden und darüber hinaus kann die Zeit zum Umschalten auf ein anderes Etikettieraggregat, beispielsweise das Reserveaggregat, erheblich verkürzt werden. Bei der Handhabung durch einen Bediener ist es vorteilhaft, dass auch außerplanmäßige Wechsel durchgeführt werden können, die nicht bereits im Programmablauf der Steuereinheit integriert sind.

Unter Verwendung dieser Vorrichtung lässt sich ein Verfahren zum Etikettieren von Behältern, wie beispielsweise Flaschen nach Anspruch 5 verwirklichen, wobei die Behälter in einer Transportstrecke auf einer Behälterstation transportiert werden und von wenigstens 6 Etikettieraggregate, die in jeweils 3 Etikettieraggregate umfassende und von einer Steuereinheit angesteuerte Etikettiergruppen eingeteilt sind, etikettiert werden, wobei die Etikettieraggregate einer Etikettiergruppe die selbe Etikettieraufgabe ausführen. Dieses Verfahren erlaubt ein effektives, wenig fehleranfälliges Etikettieren von Behältern, verglichen mit den bereits bekannten Etikettierverfahren.

Das Verfahren kann dadurch gekennzeichnet sein, dass die Etikettieraggregate der ersten Etikettiergruppe ein erstes Etikett mit einem ersten Etikettenformat auf den Behälter aufbringen und die Etikettieraggregate der zweiten Etikettiergruppe ein Etikett mit einem zweiten Etikettenformat auf den Behälter aufbringen. So kann ein Etikettierverfahren realisiert werden, mit dem in zuverlässiger Weise unterschiedliche Etikettenformate aufgebracht werden können. So kann beispielsweise vorgesehen sein, dass die erste Etikettiergruppe die Vorderseite eines Behälters etikettiert während die zweite Etikettiergruppe die Rückseite etikettiert oder unterschiedliche Behälter entweder nur von der ersten Etikettiergruppe oder nur von der zweiten Etikettiergruppe etikettiert werden.

Darüber hinaus kann das Verfahren dadurch gekennzeichnet sein, dass die in Transportrichtung ersten 3 Etikettieraggregate als erste Etikettiergruppe zusammengefasst sind und die in Transportrichtung letzten 3 Etikettieraggregate als zweite Etikettiergruppe zusammengefasst sind. Die so vorgesehene Einteilung der Etikettieraggregate erleichtert die Steuerung und ermöglicht darüber hinaus, unterschiedliche Etiketten in einer bestimmten vorgegebenen Reihenfolge zu Etikettieren.

In einer erfindungsgemäßen Ausführungsform des Verfahrens wird in jeder Etikettiergruppe das in Transportrichtung der Behälter erste oder dritte Etikettieraggregat als das arbeitende Etikettieraggregat von der Steuereinheit angesteuert wird und das in Transportrichtung zweite Etikettieraggregat als Reserveetikettieraggregat angesteuert oder das in Transportrichtung erste und zweite Etikettieraggregat wird von der Steuereinheit als das arbeitende Etikettieraggregat angesteuert und das in Transportrichtung dritte Etikettieraggregat wird als Reserveaggregat angesteuert. Das Ansteuern des in der Etikettiergruppe vorgesehenen mittleren Aggregats als Reserveaggregat bewirkt, dass das Reserveaggregat jedem der arbeitenden Etikettieraggregate entweder um eine bestimmte Zeit t_{V} vor- oder nachläuft, wobei diese Zeit für beide arbeitenden Etikettieraggregate dieselbe ist. Im Fall der zweiten Alternative ergibt sich der Vorteil, dass das Reserveaggregat dem ersten Etikettieraggregat um 2t_{V} und dem zweiten Etikettieraggregat um t_{V} nachläuft. So kann Ausschuss noch weiter minimiert werden.

Das Verfahren umfasst für das Umrüsten einer Etikettiergruppe von einer ersten Etikettensorte auf eine zweite Etikettensorte entweder die folgenden

### Schritte:

1. Umrüsten des ersten oder dritten Etikettieraggregats auf die zweite Etikettensorte, wobei das Etikettieraggregat umgerüstet wird, das nicht das arbeitende Etikettieraggregat ist.
2. Beginnen des Etikettiervorgangs der zweiten Etikettensorte mit dem umgerüsteten ersten oder dritten Etikettieraggregat als arbeitendes Etikettieraggregat und Stoppen des Etikettiervorgangs der ersten Etikettensorte, der auf dem dritten oder ersten Etikettieraggregat ausgeführt wird.
3. Umrüsten des Reserveetikettieraggregats der Etikettiergruppe auf die zweite Etikettensorte.
4. Umrüsten des dritten oder ersten Etikettieraggregats auf die zweite Etikettensorte,
oder die folgenden Schritte:
1. Umrüsten des ersten oder zweiten Etikettieraggregats auf die zweite Etikettensorte, wobei das Etikettieraggregat umgerüstet wird, das nicht das arbeitende Etikettieraggregat ist.
2. Beginnen des Etikettiervorgangs der zweiten Etikettensorte mit dem umgerüsteten ersten oder zweiten Etikettieraggregat als arbeitendes Etikettieraggregat und Stoppen des Etikettiervorgangs der ersten Etikettensorte, der auf dem zweiten oder ersten Etikettieraggregat ausgeführt wird.
3. Umrüsten des Reserveetikettieraggregats der Etikettiergruppe auf die zweite Etikettensorte.
4. Umrüsten des zweiten oder ersten Etikettieraggregats auf die zweite Etikettensorte.

Da das Umrüsten auch automatisch erfolgen kann, beispielsweise durch Umschalten von einer Etikettenrolle auf eine andere in jedem Etikettieraggregat, kann durch beide Ausführungsformen erreicht werden, dass für praktisch die gesamte Umrüstdauer sowohl für die erste Etikettensorte als auch für die zweite Etikettensorte immer ein Reserveaggregat zur Verfügung steht.

### Kurze Beschreibung der Figuren

- Fig. 1: Schematische Darstellung einer Ausführungsform einer erfindungsgemäßen Etikettiermaschine.
- Fig. 2a-d: Schematische Darstellung einer möglichen Anordnung von Etikettieraggregaten und eines möglichen Umrüstvorgangs.
- Fig. 3a und 3b: Anordnung von Etikettieraggregaten gemäß einer weiteren, nicht zur vorliegenden Erfindung gehörenden Ausführungsform

### Ausführliche Beschreibung

Fig. 1 zeigt eine Etikettiermaschine gemäß einer Ausführungsform der Erfindung. Dabei umfasst die Etikettiermaschine 100 vorzugsweise ein Karussell 101 sowie zwei Transporteure 180 und 181. Auf den Transporteuren 180 und 181 können die Behälter 150 zur Etikettiermaschine bzw. dem Karussell 101 transportiert bzw. von dieser abtransportiert werden. Um die Behälter 150 von dem Transporteuer 180 auf das Karussell 101 zu übergeben, kann beispielsweise ein Drehstern 140 vorgesehen sein, der die Behälter vom Transporteur 180 übernimmt und an das Karussell 101 übergibt. Ebenso kann ein Drehstern 141 vorgesehen sein, der die etikettierten Behälter vom Karussell 101 auf den Transporteur 181 übergibt. Hier sind jedoch auch alle möglichen anderen gängigen Vorrichtungen zum Transportieren von Behältern und zur Übergabe von Behältern geeignet. Das Karussell 101 bildet eine Transportstrecke in der die Behälter transportiert werden. Es sei erwähnt, dass auch andere Ausführungen einer solchen Transportstrecke beispielsweise in Form von linearen Transportstrecken denkbar sind. Auf dieser Transportstrecke werden die Behälter vorzugsweise mit Hilfe von oder in Behälterstationen transportiert. Dabei kann es sich um übliche Mittel zum Transportieren von Behältern handeln, beispielsweise Drehteller die auf einem Förderband entlang der Transportstrecke durch das Karussell befördert werden oder drehbare Halterungen, die den Behälter an einer bestimmten Stelle greifen und halten, im Fall von Flaschen vorzugsweise am Neckring.

Ferner umfasst die Etikettiermaschine 100 in dieser Ausführungsform sechs Etikettieraggregate 111 bis 123. Diese sind vorzugsweise äquidistant am Umfang des Karussells 101 verteilt. Gemäß dieser Ausführungsform sind die Etikettieraggregate 111, 112 und 113 zur Etikettiergruppe 110 zusammengefasst und die Etikettieraggregate 121, 122 und 123 zur Etikettiergruppe 120. In dieser Ausführungsform kann eine in der Fig. 1 nicht dargestellte Steuereinheit die Etikettiergruppen einzeln ansteuern. Es ist vorgesehen, dass die Etikettiergruppen 110 bzw. 120 jeweils zum Aufbringen von Etiketten auf Behälter geeignet sind, wobei die aufzubringenden Etiketten der ersten Etikettiergruppe 110 ein anderes Format aufweisen können als die der zweiten Etikettiergruppe 120. Hinsichtlich der Anzahl der Etikettieraggregate kann diese Ausführungsform prinzipiell auch mit mehr Etikettieraggregate realisiert werden. So können auch 6+3n (n natürliche Zahl) Etikettieraggregate vorgesehen sein, wobei entsprechend dieser Ausführungsform immer jeweils drei direkt benachbarte Etikettieraggregate zu einer Etikettiergruppe zusammengefasst sind. Da bevorzugt jede Etikettiergruppe eine von den übrigen Etikettiergruppe verschiedene Etikettieraufgabe übernimmt, ist eine entsprechend große Vorrichtung geeignet, 2+n verschiedene Etikettieraufgaben auszuführen, also beispielsweise 2+n verschiedene Etiketten auf einen Behälter aufzubringen.

Gemäß dieser Ausführungsform erfüllen die Etikettieraggregate 111 bis 113 bzw. 121 bis 123 in der jeweiligen Etikettiergruppe unterschiedliche Aufgaben. So ist gemäß einer Ausführungsform vorgesehen, dass das Etikettieraggregat 111 und das Etikettieraggregat 113 als arbeitende Etikettieraggregate vorgesehen sind. Das Etikettieraggregat 112 ist als Reserveaggregat vorgesehen. Das bedeutet, dass die Etikettieraggregate 111 bzw. 113 primär das Etikettieren übernehmen. Dabei ist beabsichtigt, dass bei einem vorgegebenen Etikett entweder das Etikettieraggregat 111 oder das Etikettieraggregat 113 das hauptsächlich arbeitende Etikettieraggregat ist. Sollte der Vorrat an Etiketten auf diesem Etikettieraggregat zur Neige gehen, wird dann automatisch auf das Reserveetikettieraggregat 112 gesprungen. Für die andere Etikettiergruppe 120 gilt dies natürlich entsprechend. Es kann auch vorgesehen sein, dass im normalen Betrieb ein Sensor misst, wann die Rolle auf dem Etikettieraggregat 111 leer ist und anhand dieser Sensordaten kann die Steuereinheit die Fortführung der Etikettenaufgabe mittels des zweiten arbeitenden Etikettieraggregats 113 fortführen, ohne dass das Reserveaggregat 112 einspringen muss.

Durch die Verwendung von drei Etikettieraggregaten, die erfindungsgemäß dieselbe Etikettieraufgabe ausführen können (Etiketten mit demselben Format bzw. dieselben Etiketten), kann die Umrüstung auf andere Etiketten in einer Etikettiergruppe möglichst effektiv vollzogen werden, so dass die Vorrichtung nur geringe, vorzugsweise gar keine Stillstandszeiten aufweist. Dazu wird in Fig. 2 anhand der ersten Etikettiergruppe 110 ein Umrüstvorgang von einer Etikettiersorte auf eine andere näher erläutert.

In Fig. 2a sind die Etikettieraggregate 111, 112 und 113 gezeigt. In dem hier dargestellten Zustand sind alle Etikettieraggregate 111 bis 113 mit derselben Etikettensorte, die als Sorte A bezeichnet wird, gerüstet. In diesem Zustand ist, ohne Beschränkung der Allgemeinheit vorgesehen, dass das führende Etikettieraggregat (das in Transportrichtung der Behälter zuerst kommende) 111 die Behälter mit den Etiketten der Sorte A versieht. Es kann, muss jedoch nicht vorgesehen sein, dass der normale Betrieb vorsieht, dass, sofern sämtliche Etikettenrollen der Sorte A auf dem Etikettieraggregat 111 zur Neige gehen, das als zweites arbeitendes Etikettieraggregat vorgesehene Etikettieraggregat 113 das Etikettieren der Behälter fortsetzt. In jedem Fall ist vorgesehen, dass für den Fall einer unvorhergesehenen Störung (beispielsweise Riss des Etikettierbandes) das Reserveaggregat 112 zunächst das Etikettieren der Behälter übernimmt. Dazu ist vorteilhaft, wenn das Reserveaggregat 112 zum Etikettieraggregat 111 und 113 jeweils denselben Abstand L hat. Tritt in den arbeitenden Etikettieraggregaten 111 oder 113 ein Fehler auf, kann die Steuereinheit auf das Reserveaggregat zurückgreifen. Tritt der Fehler im Etikettieraggregat 111 auf, so steht der Steuereinheit und dem Reserveetikettieraggregat 112 die Zeit L/V_{T} = T_{V} zur Verfügung, um den Betrieb auf das Reserveaggregat 112 umzustellen. Dabei ist die Geschwindigkeit V_{T} die Transportgeschwindigkeit der Behälter. Kann erreicht werden, dass das Reserveaggregat innerhalb dieser Zeit t_{V} den Etikettiervorgang übernimmt, so kann sichergestellt werden, dass nach Erkennen des Fehlers am Etikettieraggregat 111 höchstens der erste Behälter, der falsch etikettiert wurde, als Ausschuss keine Verwendung findet, da die Zeit t_{V} gleich der benötigten Zeit zum Transport des ersten fehlerhaften Behälters zum Reserveaggregat 112 ist. Jeder folgende Behälter, der das fehlerhafte Aggregat 111 passiert und zum Reserveaggregat 112 gelangt, benötigt daher mehr Zeit und kann korrekt vom Reserveaggregat 112 etikettiert werden.

Falle eines Fehlers am Aggregat 113 kommt es zwar zu einer Ausschussproduktion, diese entspricht jedoch der Anzahl der in der Zeit t_{V} zwischen dem Reserveaggregat und dem fehlerhaften Aggregat 113 transportierten Behältern. Sind die Etikettieraggregate möglichst nah beieinander angeordnet, der Abstand L also möglichst klein, kann die Anzahl dieser fehlerhaften und daher als Ausschuss zu betrachtenden Behälter möglichst reduziert werden.

Bezüglich des Umrüstvorgangs wird Bezug auf die Fig. 2b bis 2d genommen. Ausgehend von der Fig. 2a, in der alle Etikettieraggregate 111 bis 113 mit derselben Etikettensorte bestückt sind, findet beim Übergang zur Fig. 2b eine Umrüstung des Etikettieraggregats 113 auf die Sorte B statt. Das Etikettieraggregat 113 kann vor der Umrüstung entweder auch mit Sorte A oder mit einer anderen Etikettensorte bestückt worden sein. Da das Etikettieraggregat 111 als primär arbeitendes Etikettieraggregat die Behälter mit der Etikettensorte A bestückt und das Reserveaggregat 112 ebenfalls mit derselben Etikettensorte gerüstet ist, kann die Umrüstung des Etikettieraggregats 113 auf die Sorte B problemlos durchgeführt werden. Fall einer Fehlfunktion oder leerer Etikettenrollen auf dem Etikettieraggregat 111 steht hier noch das Reserveaggregat 112 mit derselben Etikettensorte A zur Verfügung. Somit wird erreicht, dass eines der beiden arbeitenden Etikettieraggregate (hier das Etikettieraggregat 113') bereits auf die neue Etikettensorte B umgerüstet ist, während der normale Betrieb mit der Etikettensorte A fortgesetzt wird. Das Etikettieraggregat 113' wird für Sorte B das primär arbeitende Etikettieraggregat. Es kann nun direkt mit dem Etikettieren der Behälter mit der neuen Etikettensorte B begonnen werden, oder aber das umgerüstete Etikettieraggregat wird zunächst vorgehalten bis weitere Umrüstungen (beispielsweise wenigstens des Reserveaggregats) abgeschlossen sind. Als Nächstes wird beim Übergang zu Fig. 2c auch das Reserveaggregat 112 auf die neue Etikettensorte B umgerüstet. Die so umgerüsteten Etikettieraggregate 112' und 113' reichen nun in jedem Fall aus, um das Etikettieren mit Sorte B durchzuführen. Nach der Umrüstung steht dabei, ausgehend von dem letzten korrekt etikettierten Behälter, am Etikettieraggregat 111 mit der Sorte A die Zeit 2t_{V} zur Verfügung, bis der nächste Behälter, mit der neuen Etikettensorte B etikettiert werden soll, um diese Umrüstung zu gewährleisten. Nach dieser Zeit wird mit dem ersten mit der Etikettensorte B zu etikettierenden Behälter das Etikettierverfahren am Etikettieraggregat 113' fortgesetzt. Wenn das Reserveaggregat bereits auf die Etikettensorte B umgerüstet wurde, stehen in diesem Fall zwei Etikettieraggregate 112' und 113' zur Verfügung, um ein redundantes Etikettieren der Behälter mit der Etikettensorte B zu ermöglichen. Nach Umstellung der Etikettierung von Sorte A auf Sorte B ist das Etikettieraggregat 113' das primär arbeitende Etikettieraggregat. Das Etikettieraggregat 111 kann dann ebenfalls nach Vollendung der Etikettierung des letzten Behälters mit Sorte A und nach Umrüsten der Etikettieraggregate 112, 113 auf Sorte B umgerüstet werden, oder dieses Aggregat wird direkt auf eine dritte Sorte umgerüstet.

Ist nun erneut ein Umrüsten auf eine weitere Sorte, beispielsweise C vorgesehen, so wird dieser Umrüstvorgang mit dem Etikettieraggregat 111' begonnen, wonach das Reserveaggregat 112' umgerüstet wird und anschließend das im Fall der Sorte B als primär arbeitendes Etikettieraggregat vorgesehene Etikettieraggregat 113' auf die Sorte C umgerüstet.

Es sei erwähnt, dass dieser Umrüstvorgang natürlich ebenso mit den Etikettieraggregaten der zweiten Etikettiergruppe 120 aus Fig. 1 durchgeführt werden kann. Weiterhin kann ebenso vorgesehen sein, dass das erste und zweite Etikettieraggregat 111 und 112 der Etikettiergruppe 110 als arbeitende Etikettieraggregate vorgesehen sind. In diesem Fall würde der Umrüstvorgang analog zum oben beschriebenen ablaufen, nur mit dem Unterschied, dass das zweite Etikettieraggregat als eines der arbeitenden Etikettieraggregate vorgesehen ist und das dritte Etikettieraggregat als Reserveaggregat. Das bringt den Vorteil mit sich, dass das Reserveaggregat beiden arbeitenden Aggregaten nachlaufend vorgesehen ist, wodurch sich der Ausschuss im Falle einer Fehlfunktion eines der arbeitenden Etikettieraggregate weiter vermindern lässt.

In einer weiteren, nicht zur vorliegenden Erfindung gehörenden Ausführungsform ist vorgesehen, dass die sechs Etikettieraggregate zu drei Etikettiergruppen zusammengefasst werden. Eine mögliche Ausführungsform dieser Zusammenfassung zeigt Fig. 3a. Hier sind die Etikettieraggregate 311 und 312 zur ersten Etikettiergruppe 310, die Etikettieraggregate 321 und 322 zur zweiten Etikettiergruppe 320 und die Etikettieraggregate 331 und 332 zur dritten Etikettiergruppe 330 zusammengefasst. In dieser Ausführungsform der Erfindung wird zwar nicht die Redundanz und damit Absicherung gegenüber Fehlfunktionen, wie in der ersten Ausführungsform gemäß den Fig. 1 und 2 erreicht, jedoch kann so ein Behälter mit drei unterschiedlichen Etiketten versehen werden. Dazu kann vorgesehen sein, dass die drei Etikettiergruppen 310, 320 und 330 unterschiedliche Etiketten auf den Behälter aufbringen. Insbesondere kann jeweils eines der Aggregate der Etikettiergruppe 310-330 als arbeitendes Etikettieraggregat und das zweite Etikettieraggregat als Reserveaggregat vorgesehen sein. So wird zumindest eine gewisse Redundanz erreicht und bei Anordnung des Reserveaggregats im Abstand zum arbeitenden Aggregat, wie in Fig. 2a dargestellt, kann auch hier die Anzahl der fehlerhaft produzierten Behälter reduziert werden. Weiterhin können beide Aggregate der Etikettiergruppen als arbeitende und als Reserveaggregate vorgesehen sein. So kann vorgesehen sein, dass beim Etikettieren von Behältern mit Sorte A in der ersten Etikettiergruppe 310 das (in Transportrichtung) erste Etikettieraggregat 311 das arbeitende Aggregat ist und das Etikettieraggregat 312 als Reserveaggregat vorgehalten wird. Wird nun auf eine andere Etikettensorte, beispielsweise Sorte B umgerüstet, so kann, wenn die Zeit t_{V}, die zum Transport eines Behälters vom ersten Etikettieraggregat 311 zum zweiten Etikettieraggregat 312 nötig ist, hinreichend groß ist, ein Umstellen des Etikettieraggregats 312 auf die neue Etikettensorte B realisiert werden, so dass der erste Behälter, der dem letzten mit Sorte A etikettierten Behälter im Etikettieraggregat 311 folgt, mit der Etikettensorte B etikettiert wird. Zu diesem Zeitpunkt steht zwar kein Reserveaggregat zur Verfügung, jedoch erlaubt es der Umstand, dass die ersten mit Sorte B zu etikettierenden Behälter wenigstens die Zeit t_{V} benötigen, um zum zweiten Etikettieraggregat 312 zu gelangen, das Etikettieraggregat 311 umzurüsten, so dass selbst im Falle einer sofortigen Fehlfunktion des mit Sorte B arbeitenden Etikettieraggregats 312 höchstens ein Ausschuss produziert wird, der der Anzahl der während der Zeit t_{V} vom Etikettieraggregat 311 zum Etikettieraggregat 312 transportierten Behälter entspricht.

Um die zur Verfügung stehende Zeit zum Umrüsten zu erhöhen, kann gemäß Fig. 3b eine besondere Anordnung der zu einer Etikettiergruppe gehörenden Etikettieraggregate realisiert werden. Gemäß Fig. 3b befinden sich zwischen dem ersten Etikettieraggregat 311 und dem zweiten Etikettieraggregat 312 der ersten Etikettiergruppe 310 die jeweils ersten Etikettieraggregate der zweiten und dritten Etikettiergruppe, also die Etikettieraggregate 321 und 331. Entsprechend folgen die Etikettieraggregate 322 und 332 dem Etikettieraggregat 312. Der so vergrößerte Abstand der Etikettieraggregate der ersten, zweiten und dritten Etikettiergruppe gewährleistet eine längere Transportzeit der Behälter auf dem Karussell zwischen dem ersten und zweiten Etikettieraggregat einer jeweiligen Etikettiergruppe. Sofern es nicht zu Fehlfunktionen kommt, steht damit mehr Zeit zur Verfügung, um ein Umrüsten des zweiten Etikettieraggregats auf die neue Sorte B durchzuführen. Zwar wird im Fall einer unmittelbaren Fehlfunktion des zweiten Etikettieraggregats 312 mehr Ausschuss produziert. Da für das Umrüsten andererseits jedoch deutlich mehr Zeit zur Verfügung steht, kann die Gefahr von direkten Fehlfunktionen des umgerüsteten Etikettieraggregats minimiert werden. Auch hier können mehr als 6 Etikettieraggregate an der Etikettiermaschine vorgesehen sein. Diese Ausführungsform kann ebenso mit 6+2m (m natürliche Zahl) Etikettieraggregaten realisiert werden, von denen jeweils zwei eine Etikettiergruppe bilden. Auf diese Weise erhält man 3+m Etikettiergruppen die bevorzugt zum Ausführungen paarweise verschiedener Etikettieraufgaben geeignet sind, womit diese Vorrichtung geeignet ist, 3+m verschiedene Etikettieraufgaben zu erfüllen und so beispielsweise einen Behälter mit 3+m verschiedenen Etiketten zu bedrucken.

Es sei noch erwähnt, dass es im Rahmen der obigen Ausführungsformen auch möglich ist, nach erfolgter Umstellung, erneut eine Umstellung der Etikettieraggregate derart durchzuführen, dass das in Transportrichtung der Behälter zuerst kommende Etikettieraggregat das primär arbeitende Etikettieraggregat ist. So wird gewährleistet, dass möglichst wenig Ausschuss im Fall von Fehlfunktionen produziert wird.

## Patentansprüche

1. Verwendung einer Etikettiermaschine (100) zum Etikettieren von Behältern wie beispielsweise Flaschen, umfassend eine Transportstrecke auf der Behälter transportiert werden können und worauf die Behälter mit Hilfe von oder in Behälterstationen transportiert werden, wobei der Transportstrecke wenigstens 6 Etikettieraggregate (111, 112, 113, 121, 122, 123) zum Etikettieren der Behälter zugeordnet und jeweils 3 dieser Etikettieraggregate als eine von einer Steuereinheit ansteuerbare Etikettiergruppe (110, 120) vorgesehen sind, wobei die Etikettieraggregate (111, 112, 113, 121, 122, 123) einer Etikettiergruppe (110, 120) geeignet sind, die selbe Etikettieraufgabe auszuführen, **dadurch gekennzeichnet, dass** die Etikettiermaschine derart ausgebildet ist, dass
entweder
in jeder Etikettiergruppe (110, 120) das in Transportrichtung der Behälter erste oder dritte Etikettieraggregat (111, 113, 121, 123) als das primär arbeitende Etikettieraggregat von der Steuereinheit angesteuert wird und das in Transportrichtung zweite Etikettieraggregat (112, 122) als Reserveetikettieraggregat angesteuert wird, wobei ein Umrüsten einer der Etikettiergruppen (110, 120) von einer ersten Etikettensorte auf eine zweite Etikettensorte die folgenden Schritte umfasst:
1) Umrüsten des ersten oder dritten Etikettieraggregats (111, 113, 121, 123) auf die zweite Etikettensorte, wobei das Etikettieraggregat (111, 113, 121, 123) umgerüstet wird, das nicht das primär arbeitende Etikettieraggregat ist,
2) Beginnen des Etikettiervorgangs der zweiten Etikettensorte mit dem umgerüsteten ersten oder dritten Etikettieraggregat (111, 113, 121, 123) als primär arbeitendes Etikettieraggregat und Stoppen des Etikettiervorgangs der ersten Etikettensorte, der auf dem dritten oder ersten Etikettieraggregat (111, 113, 121, 123) ausgeführt wird,
3) Umrüsten des Reserveetikettieraggregats (112, 122) der Etikettiergruppe (110, 120) auf die zweite Etikettensorte,
4) Umrüsten des noch nicht umgerüsteten dritten oder ersten Etikettieraggregats (111, 113, 121, 123) auf die zweite Etikettensorte,
oder in jeder Etikettiergruppe (110, 120) das in Transportrichtung der Behälter erste und zweite Etikettieraggregat (111, 112, 121, 122) als primär arbeitende Etikettieraggregate von der Steuereinheit angesteuert wird und das in Transportrichtung dritte Etikettieraggregat (113, 123) als Reserveetikettieraggregat von der Steuereinheit angesteuert wird, wobei ein Umrüsten einer der Etikettiergruppen (110, 120) von einer ersten Etikettensorte auf eine zweite Etikettensorte die folgenden Schritte umfasst:
1) Umrüsten des ersten oder zweiten Etikettieraggregats auf die zweite Etikettensorte, wobei das Etikettieraggregat umgerüstet wird, das nicht das arbeitende Etikettieraggregat ist,
2) Beginnen des Etikettiervorgangs der zweiten Etikettensorte mit dem umgerüsteten ersten oder zweiten Etikettieraggregat als arbeitendes Etikettieraggregat und Stoppen des Etikettiervorgangs der ersten Etikettensorte, der auf dem zweiten oder ersten Etikettieraggregat ausgeführt wird,
3) Umrüsten des Reserveetikettieraggregats der Etikettiergruppe auf die zweite Etikettensorte,
4) Umrüsten des noch nicht umgerüsteten zweiten oder ersten Etikettieraggregats auf die zweite Etikettensorte.

2. Verwendung einer Etikettiermaschine (100) nach Anspruch 1, **dadurch gekennzeichnet, dass** die Etikettiergruppe (110, 120) drei in Förderrichtung der Transportstrecke hintereinander angeordnete Etikettieraggregate umfasst, wobei die erste Etikettiergruppe (110) die in Förderrichtung ersten drei Etikettieraggregate (111, 112, 113) umfasst und die zweite Etikettiergruppe (120) die darauffolgenden drei Etikettieraggregate (121, 122, 123) umfasst.

3. Verwendung einer Etikettiermaschine (100) nach Anspruch 1 oder 2, **dadurch gekennzeichnet, dass** die erste Etikettiergruppe (110) zum Etikettieren von Behältern mit einem ersten Etikettenformat geeignet ist und die zweite Etikettiergruppe (120) zum Etikettieren von Behältern mit einem zweiten Etikettenformat geeignet ist.

4. Verwendung einer Etikettiermaschine (100) nach Anspruch 1, **dadurch gekennzeichnet, dass** die Steuereinheit geeignet ist, die Etikettieraggregate (111, 112, 113, 121, 122, 123) jeder Etikettiergruppe (110, 120) zu steuern und einen Wechsel zwischen den arbeitenden Etikettieraggregaten und/oder dem Reserveetikettieraggregat automatisch auszuführen oder der Wechsel von einem Bediener manuell eingestellt werden kann.

5. Verfahren zum Etikettieren von Behältern wie beispielsweise Flaschen, wobei die Behälte in einer Transportstrecke mit Hilfe von oder in Behälterstationen transportiert werden und von wenigstens 6 Etikettieraggregaten (111, 112, 113, 121, 122, 123), die in jeweils 3 Etikettieraggregate umfassende und von einer Steuereinheit angesteuerte Etikettiergruppen (110, 120) eingeteilt sind, etikettiert werden, wobei die Etikettieraggregate (111, 112, 113, 121, 122, 123) einer Etikettiergruppe (110, 120) die selbe Etikettieraufgabe ausführen, **dadurch gekennzeichnet, dass**
entweder
in jeder Etikettiergruppe (110, 120) das in Transportrichtung der Behälter erste oder dritte Etikettieraggregat (111, 113, 121, 123) als das primär arbeitende Etikettieraggregat von der Steuereinheit angesteuert wird und das in Transportrichtung zweite Etikettieraggregat (112, 122) als Reserveetikettieraggregat angesteuert wird, wobei das Umrüsten einer der Etikettiergruppen (110, 120) von einer ersten Etikettensorte auf eine zweite Etikettensorte die folgenden Schritte umfasst:
1) Umrüsten des ersten oder dritten Etikettieraggregats (111, 113, 121, 123) auf die zweite Etikettensorte, wobei das Etikettieraggregat (111, 113, 121, 123) umgerüstet wird, das nicht das primär arbeitende Etikettieraggregat ist,
2) Beginnen des Etikettiervorgangs der zweiten Etikettensorte mit dem umgerüsteten ersten oder dritten Etikettieraggregat (111, 113, 121, 123) als primär arbeitendes Etikettieraggregat und Stoppen des Etikettiervorgangs der ersten Etikettensorte, der auf dem dritten oder ersten Etikettieraggregat (111, 113, 121, 123) ausgeführt wird,
3) Umrüsten des Reserveetikettieraggregats (112, 122) der Etikettiergruppe (110, 120) auf die zweite Etikettensorte,
4) Umrüsten des noch nicht umgerüsteten dritten oder ersten Etikettieraggregats (111, 113, 121, 123) auf die zweite Etikettensorte,
oder
in jeder Etikettiergruppe (110, 120) das in Transportrichtung der Behälter erste und zweite Etikettieraggregat (111, 112, 121, 122) als primär arbeitende Etikettieraggregate von der Steuereinheit angesteuert wird und in Transportrichtung dritte Etikettieraggregat (113, 123) als Reserveetikettieraggregat von der Steuereinheit angesteuert wird, wobei das Umrüsten einer der Etikettiergruppen (110, 120) von einer ersten Etikettensorte auf eine zweite Etikettensorte die folgenden Schritte umfasst:
1) Umrüsten des ersten oder zweiten Etikettieraggregats auf die zweite Etikettensorte, wobei das Etikettieraggregat umgerüstet wird, das nicht das primär arbeitende Etikettieraggregat ist,
2) Beginnen des Etikettiervorgangs der zweiten Etikettensorte mit dem umgerüsteten ersten oder zweiten Etikettieraggregat als primär Etikettieraggregat und Stoppen des Etikettiervorgangs der ersten Etikettensorte, der auf dem zweiten oder ersten Etikettieraggregat ausgeführt wird,
3) Umrüsten des Reserveetikettieraggregats der Etikettiergruppe auf die zweite Etikettensorte,
4) Umrüsten des noch nicht umgerüsteten zweiten oder ersten Etikettieraggregats auf die zweite Etikettensorte.

6. Verfahren nach Anspruch 5, **dadurch gekennzeichnet, dass** die Etikettieraggregate (111, 112, 113) der ersten Etikettiergruppe (110) ein erstes Etikett mit einem ersten Etikettenformat auf den Behälter aufbringen und die Etikettieraggregate (121, 122, 123) der zweiten Etikettiergruppe (120) ein Etikett mit einem zweiten Etikettenformat auf den Behälter aufbringen.

7. Verfahren nach Anspruch 5 oder 6, **dadurch gekennzeichnet, dass** die in Transportrichtung ersten 3 Etikettieraggregate (111, 112, 113) als erste Etikettiergruppe (110) zusammengefasst sind und die in Transportrichtung letzten 3 Etikettieraggregate (121, 122, 123) als zweite Etikettiergruppe (120) zusammengefasst sind.

## Claims

1. Use of a labeling machine (100) for labeling containers, such as bottles, comprising a transport route on which containers can be transported, and on which the containers are transported with the help of or in container stations, wherein the transport route has assigned thereto at least 6 labeling units (111, 112, 113, 121, 122, 123) for labeling the containers and 3 of said labeling units are respectively provided as a labeling group (110, 120) which is controllable by a control unit, wherein the labeling units (111, 112, 113, 121, 122, 123) of one labeling group (110, 120) are adapted to execute the same labeling function, **characterized in that** the labeling machine is configured such that either in each labeling group (110, 120) the labeling unit (111, 113, 121, 123) that is the first or third one in transport direction of the containers is controlled by the control unit as the primarily working labeling unit and the labeling unit (112, 122) that is the second one in transport direction is controlled as a redundant labeling unit, wherein a retrofitting of one of the labeling groups (112, 120) from a first label type to a second label type comprises the following steps:
1) retrofitting the first or third labeling unit (111, 113, 121, 123) to the second label type, wherein the labeling unit (111, 113, 121, 123) that is not the primarily working labeling unit is retrofitted
2) starting the labeling process of the second label type with the retrofitted first or third labeling unit (111, 113, 121, 123) as the primarily working labeling unit and stopping the labeling process of the first label type which is executed on the third or first labeling unit (111, 113, 121, 123)
3) retrofitting the redundant labeling unit (112, 122) of the labeling group (110, 120) to the second label type
4) retrofitting the third or first labeling unit (111, 113, 121, 123) that has not been retrofitted yet to the second label type,
or in each labeling group (110, 120) the first and second labeling unit (111, 112, 121, 122) in transport direction is controlled by the control unit as primarily working labeling units, and the third labeling unit (113, 123) in transport direction is controlled by the control unit as the redundant labeling unit, wherein a retrofitting of one of the labeling groups (110, 120) from a first label type to a second label type comprises the following steps:
1) retrofitting the first or second labeling unit to the second label type, wherein the labeling unit that is not the working labeling unit is retrofitted,
2) starting the labeling process of the second label type with the retrofitted first or second labeling unit as the working labeling unit, and stopping the labeling process of the first label type which is executed on the second or first labeling unit,
3) retrofitting the redundant labeling unit of the labeling group to the second label type,
4) retrofitting the second or third labeling unit that has not been retrofitted yet to the second label type.

2. Use of a labeling machine (100) according to claim 1, **characterized in that** the labeling group (110, 120) comprises three labeling units arranged one after the other in conveying direction of the transport route, wherein the first labeling group (110) comprises the first three labeling units (111, 112, 113) in conveying direction and the second labeling group (120) comprises the successive three labeling units (121, 122, 123).

3. Use of a labeling machine (100) according to claim 1 or 2, **characterized in that** the first labeling group (110) is adapted to label containers with a first label format, and the second labeling group (120) is adapted to label containers with a second label format.

4. Use of a labeling machine (100) according to claim 1, **characterized in that** the control unit is adapted to control the labeling units (111, 112, 113, 121, 122, 123) of each labeling group (110, 120) and to automatically execute a change between the working labeling units and/or the redundant labeling unit, or the change can be set manually by an operator.

5. Method for labeling containers, such as bottles, wherein the containers are transported on a transport route with the help of or in container stations and are labeled by at least 6 labeling units (111, 112, 113, 121, 122, 123) that are divided into labeling groups (110, 120), each comprising 3 labeling units and being controlled by a control unit, wherein the labeling units (111, 112, 113, 121, 122, 123) of one labeling group (110, 120) execute the same labeling function, **characterized in that** either in each labeling group (110, 120) the labeling unit (111; 113, 121, 122) which is the first or third one in transport direction of the containers is controlled by the control unit as the primarily working labeling unit and the second labeling unit (112, 122) in transport direction is controlled as the redundant labeling unit, wherein the retrofitting of one of the labeling groups (110, 120) from a first label type to a second label type comprises the following steps:
1) retrofitting the first or third labeling unit (111, 113, 121, 123) to the second label type, wherein the labeling unit (111, 113, 121, 123) that is not the primarily working labeling unit is retrofitted
2) starting the labeling process of the second label type with the retrofitted first or third labeling unit (111, 113, 121, 123) as the primarily working labeling unit and stopping the labeling process of the first label type that is executed on the third or first labeling unit (111,113,121,123)
3) retrofitting the redundant labeling unit (112, 122) of the labeling group (110, 120) to the second label type
4) retrofitting the third or first labeling unit (111, 113, 121, 123) that has not been retrofitted yet to the second label type,
or in each labeling group (110, 120) the labeling unit (111, 112, 121, 122) that is the first and second one in transport direction of the containers is controlled by the control unit as primarily working labeling units and the third labeling unit (113, 123) in transport direction is controlled by the control unit as the redundant labeling unit, wherein the retrofitting of one of the labeling groups (110, 120) from a first label type to a second label type comprises the following steps:
1) retrofitting the first or second labeling unit to the second label type, wherein the labeling unit that is not the primarily working labeling unit is retrofitted,
2) starting the labeling process of the second label type with the retrofitted first or second labeling unit as the primary labeling unit and stopping the labeling process of the first label type that is executed on the second or first labeling unit,
3) retrofitting the redundant labeling unit of the labeling group to the second label type,
4) retrofitting the second or third labeling unit that has not been retrofitted yet to the second label type.

6. Method according to claim 5, **characterized in that** the labeling units (111, 112, 113) of the first labeling group (110) apply a first label with a first label format to the container and the labeling units (121, 122, 123) of the second labeling group (120) apply a label with a second label format to the container.

7. Method according to claim 5 or 6, **characterized in that** the first 3 labeling units (111, 112, 113) in transport direction are combined as the first labeling group (110), and the last 3 labeling units (121, 122, 123) in transport direction are combined as the second labeling group (120).

## Revendications

1. Utilisation d'une machine d'étiquetage (100) pour étiqueter des contenants, comme par exemple des bouteilles, comprenant un parcours de transport le long duquel peuvent être transportés des contenants et sur lequel les contenants peuvent être transportés à l'aide de ou dans des postes de contenants, au moins 6 modules d'étiquetage (111, 112, 113, 121, 122, 123) étant associés au parcours de transport pour étiqueter les contenants, et respectivement 3 de ces modules d'étiquetage étant prévus en tant que groupe d'étiquetage (110, 120) pouvant être commandé par une unité de commande, les modules d'étiquetage (111, 112, 113, 121, 122, 123) d'un groupe d'étiquetage (110, 120) étant adaptés à exécuter la même opération d'étiquetage, **caractérisée en ce que** la machine d'étiquetage est configurée de façon telle que
soit dans chaque groupe d'étiquetage (110, 120), le premier ou le troisième module d'étiquetage (111, 113, 121, 123) dans la direction de transport est commandé par l'unité de commande comme étant le module d'étiquetage travaillant en premier lieu, et le module d'étiquetage (112, 122) qui est le deuxième dans la direction de transport est commandé comme étant un module de réserve, une reconversion d'un des groupes d'étiquetage (110, 120) d'un premier type d'étiquette à un deuxième type d'étiquette comprenant les étapes suivantes :
1) reconversion du premier ou du troisième module d'étiquetage (111, 113, 121, 123) au deuxième type d'étiquette, le module d'étiquetage (111, 113, 121, 123) que l'on reconvertit étant le module d'étiquetage qui ne travaille pas en premier lieu,
2) démarrage de l'opération d'étiquetage du deuxième type d'étiquette avec le premier ou le troisième module d'étiquetage (111, 113, 121, 123) ayant été reconverti, en tant que module d'étiquetage travaillant en premier lieu, et arrêt de l'opération d'étiquetage du premier type d'étiquette, qui est exécuté sur le troisième ou le premier module d'étiquetage (111, 113, 121, 123),
3) reconversion du module d'étiquetage de réserve (112, 122) du groupe d'étiquetage (110, 120) au deuxième type d'étiquette,
4) reconversion du troisième ou du premier module d'étiquetage (111, 113, 121, 123) non encore reconverti, au deuxième type d'étiquette,
soit dans chaque groupe d'étiquetage (110, 120), le premier ou le deuxième module d'étiquetage (111, 112, 121, 122) dans la direction de transport est commandé par l'unité de commande comme étant les modules d'étiquetage travaillant en premier lieu, et le module d'étiquetage (113, 123) qui est le troisième dans la direction de transport est commandé par l'unité de commande comme étant un module de réserve, une reconversion d'un des groupes d'étiquetage (110, 120) d'un premier type d'étiquette à un deuxième type d'étiquette comprenant les étapes suivantes :
1) reconversion du premier ou du deuxième module d'étiquetage au deuxième type d'étiquette, le module d'étiquetage que l'on reconvertit étant le module d'étiquetage, qui ne travaille pas,
2) démarrage de l'opération d'étiquetage du deuxième type d'étiquette avec le premier ou le deuxième module d'étiquetage ayant été reconverti, en tant que module d'étiquetage travaillant, et arrêt de l'opération d'étiquetage du premier type d'étiquette, qui est exécuté sur le deuxième ou le premier module d'étiquetage,
3) reconversion du module d'étiquetage de réserve du groupe d'étiquetage au deuxième type d'étiquette,
4) reconversion du deuxième ou du premier module d'étiquetage non encore reconverti, au deuxième type d'étiquette.

2. Utilisation d'une machine d'étiquetage (100) selon la revendication 1, **caractérisée en ce que** le groupe d'étiquetage (110, 120) comporte trois modules d'étiquetage agencés les uns à la suite des autres dans la direction de transport du parcours de transport, le premier groupe d'étiquetage (110) comprenant les trois modules d'étiquetage (111, 112, 113) qui sont les premiers dans la direction de transport, et le deuxième groupe d'étiquetage (120) comprenant les trois modules d'étiquetage (121, 122, 123) suivants.

3. Utilisation d'une machine d'étiquetage (100) selon la revendication 1 ou la revendication 2, **caractérisée en ce que** le premier groupe d'étiquetage (110) est adapté à l'étiquetage de contenants avec un premier format d'étiquette, et le deuxième groupe d'étiquetage (120) est adapté à l'étiquetage de contenants avec un deuxième format d'étiquette.

4. Utilisation d'une machine d'étiquetage (100) selon la revendication 1, **caractérisée en ce que** l'unité de commande est adaptée à commander les modules d'étiquetage (111, 112, 113, 121, 122, 123) de chaque groupe d'étiquetage (110, 120), et à exécuter automatiquement un changement entre les modules d'étiquetage qui travaillent et/ou le module d'étiquetage de réserve, ou bien le changement peut être réglé manuellement par un utilisateur.

5. Procédé pour étiqueter des contenants, comme par exemple des bouteilles, les contenants étant transportés dans un parcours de transport à l'aide de ou dans des postes de contenants, et étant étiquetés par au moins 6 modules d'étiquetage (111, 112, 113, 121, 122, 123) qui sont répartis en groupes d'étiquetage (110, 120) comprenant chacun 3 modules d'étiquetage et pouvant être commandés par une unité de commande, les modules d'étiquetage (111, 112, 113, 121, 122, 123) d'un groupe d'étiquetage (110, 120) exécutant la même opération d'étiquetage,
**caractérisé en ce que**
soit dans chaque groupe d'étiquetage (110, 120), le premier ou le troisième module d'étiquetage (111, 113, 121, 123) dans la direction de transport est commandé par l'unité de commande comme étant le module d'étiquetage travaillant en premier lieu, et le module d'étiquetage (112, 122), qui est le deuxième dans la direction de transport, est commandé comme étant un module de réserve, une reconversion d'un des groupes d'étiquetage (110, 120) d'un premier type d'étiquette à un deuxième type d'étiquette comprenant les étapes suivantes :
1) reconversion du premier ou du troisième module d'étiquetage (111, 113, 121, 123) au deuxième type d'étiquette, le module d'étiquetage (111, 113, 121, 123) que l'on reconvertit étant le module d'étiquetage qui ne travaille pas en premier lieu,
2) démarrage de l'opération d'étiquetage du deuxième type d'étiquette avec le premier ou le troisième module d'étiquetage (111, 113, 121, 123) ayant été reconverti, en tant que module d'étiquetage travaillant en premier lieu, et arrêt de l'opération d'étiquetage du premier type d'étiquette, qui est exécuté sur le troisième ou le premier module d'étiquetage (111, 113, 121, 123),
3) reconversion du module d'étiquetage de réserve (112, 122) du groupe d'étiquetage (110, 120) au deuxième type d'étiquette,
4) reconversion du troisième ou du premier module d'étiquetage (111, 113, 121, 123) non encore reconverti, au deuxième type d'étiquette,
soit dans chaque groupe d'étiquetage (110, 120), le premier ou le deuxième module d'étiquetage (111, 112, 121, 122) dans la direction de transport est commandé par l'unité de commande comme étant les modules d'étiquetage travaillant en premier lieu, et le module d'étiquetage (113, 123) qui est le troisième dans la direction de transport est commandé par l'unité de commande comme étant un module de réserve, une reconversion d'un des groupes d'étiquetage (110, 120) d'un premier type d'étiquette à un deuxième type d'étiquette comprenant les étapes suivantes :
1) reconversion du premier ou du deuxième module d'étiquetage au deuxième type d'étiquette, le module d'étiquetage que l'on reconvertit étant le module d'étiquetage, qui ne travaille pas,
2) démarrage de l'opération d'étiquetage du deuxième type d'étiquette avec le premier ou le deuxième module d'étiquetage ayant été reconverti, en tant que module d'étiquetage travaillant, et arrêt de l'opération d'étiquetage du premier type d'étiquette, qui est exécuté sur le deuxième ou le premier module d'étiquetage,
3) reconversion du module d'étiquetage de réserve du groupe d'étiquetage au deuxième type d'étiquette,
4) reconversion du deuxième ou du premier module d'étiquetage non encore reconverti, au deuxième type d'étiquette.

6. Procédé selon la revendication 5, **caractérisé en ce que** les modules d'étiquetage (111, 112, 113) du premier groupe d'étiquetage (110) appliquent une première étiquette avec un premier format d'étiquette sur le contenant, et les modules d'étiquetage (121, 122, 123) du deuxième groupe d'étiquetage (120) appliquent une étiquette avec un deuxième format d'étiquette sur le contenant.

7. Procédé selon la revendication 5 ou la revendication 6, **caractérisé en ce que** les 3 modules d'étiquetage (111, 112, 113) les premiers dans la direction de transport, sont réunis en tant que premier groupe d'étiquetage (110), et les 3 modules d'étiquetage (121, 122, 123) les derniers dans la direction de transport, sont réunis en tant que deuxième groupe d'étiquetage (120).
